# DEMANDE DE BREVET EUROPEEN

(11) **EP 1 018 349 A1**
(43) Date de publication de la demande: **12.07.2000**
(21) Numéro de dépôt: 99123397.4
(22) Date de dépôt: 24.11.1999
(51) Int. Cl.: A63C 9/08, A63C 9/084

(54) **Dispositif de retenue d'une chaussure sur une planche de glisse**

(30) Priorité: 05.01.1999 FR 9900167; 23.06.1999 FR 9908270
(71) Demandeur: Salomon S.A., 74370 Metz-Tessy (FR)
(72) Inventeur: Desarmaux, Pierre, 74570 Evires (FR); Schary, Philippe, 74570 Groisy (FR)

(57) **Abrégé**

Dispositif de retenue (3) d'une chaussure (1) sur un ski court (2). Le dispositif (3) comprend une plaque (12) et un sous-ensemble de retenue (16) prévu pour retenir une extrémité de la semelle de la chaussure (1) sur la plaque (12). Le sous-ensemble de retenue (16) comprend deux branches (23, 24) solidarisées l'une à l'autre de façon amovible par un moyen de verrouillage.

Le dispositif (3) est caractérisé par le fait que le moyen de verrouillage comprend une bille (35) solidaire d'une branche (23) et un verrou (27) solidaire de l'autre branche (24), le verrou (27) comprenant deux mâchoires (45, 46) mobiles l'une par rapport à l'autre, les mâchoires (45, 46) étant conformées pour loger la bille (35), et un premier moyen élastique sollicitant les mâchoires (45, 46) dans une position de fermeture.

## Description

L'invention se rapporte au domaine des fixations de ski, et concerne particulièrement une fixation prévue pour être utilisée avec un ski court.

Un ski court doit être compris comme étant un ski dont la longueur est sensiblement égale ou inférieure à 1.4 mètre, et de préférence voisine de 1 mètre ou moins.

L'utilisation de skis courts amène notamment un utilisateur à faire des glissades en arrière, à faire des glissades en rotation combinée à une translation, à effectuer des descentes en conduite coupée avec changements de direction très rapides, ou encore à effectuer des sauts ou des acrobaties.

Il est connu de retenir une chaussure sur un ski court au moyen d'une fixation comprenant une plaque et des étriers. La plaque est solidarisée au ski par tout moyen connu, et la chaussure est retenue sur la plaque par un étrier avant et par un étrier arrière, chacun des étriers coopérant respectivement avec l'extrémité avant et l'extrémité arrière ou talon de la chaussure.

La fixation à étriers est non-déclenchable. Seule une action manuelle de l'utilisateur permet un déchaussage.

Un avantage qui résulte de l'emploi d'une fixation à étriers est que la conduite du ski est précise, parce que retenue de la chaussure sur le ski est réalisée avec une liaison intime de la chaussure par rapport au ski. Il existe des cas de figure pour lesquels il serait utile que la chaussure puisse se séparer du ski sans action manuelle de l'utilisateur. Ces cas sont ceux où une forte sollicitation tend à éloigner le talon de la chaussure par rapport au ski, soit dans une direction perpendiculaire au ski, soit dans une direction transversale du ski, soit dans une direction intermédiaire entre les deux précédentes.

L'art antérieur a proposé des dispositifs de retenue comprenant un étrier qui permet une séparation de la chaussure et du ski.

Par exemple, le document FR 1 470 904 divulgue un dispositif qui retient une chaussure sur un ski, le talon de la chaussure étant retenu par un étrier. La structure de l'étrier intègre un moyen de verrouillage élastique qui permet une ouverture de l'étrier, et donc une libération du talon de la chaussure, en cas de chute avant de l'utilisateur.

L'étrier selon ce dispositif est prévu pour fonctionner avec un ski long. La pratique du ski avec un ski long, c'est-à-dire un ski dont la longueur est supérieure à 1.4 mètre, amène l'utilisateur à rechercher des sensations de vitesse en ligne droite ou selon des courbes à grands rayons de courbure. Dans ce cas, il est nécessaire que l'étrier permette un petit débattement élastique de la zone arrière de la chaussure par rapport au ski.

Le dispositif selon le document FR 1 470 904 n'est pas adapté à la retenue d'une chaussure sur un ski court, notamment parce qu'il n'assure pas une liaison intime de la chaussure par rapport au ski, et parce qu'il permet une libération de la chaussure seulement dans une direction perpendiculaire au ski.

L'invention a notamment pour objet un dispositif de retenue d'une chaussure sur un ski, le dispositif assurant une liaison intime de la chaussure par rapport au ski pendant la conduite, le dispositif libérant le talon de la chaussure en cas de forte sollicitation soit dans une direction perpendiculaire au ski, soit dans une direction transversale du ski, soit dans une direction intermédiaire entre les deux précédentes.

Un dispositif de retenue d'une chaussure sur un ski court selon l'invention comprend une plaque, la plaque présentant une face supérieure prévue pour recevoir au moins une partie de la semelle de la chaussure et une face inférieure prévue pour prendre appui sur le ski, le dispositif comprenant un sous-ensemble de retenue prévu pour retenir une extrémité de la semelle de la chaussure sur la face supérieure de la plaque, le sous-ensemble de retenue comprenant une première branche et une deuxième branche solidarisées l'une à l'autre de façon amovible par un moyen de verrouillage.

Le dispositif selon l'invention est caractérisé par le fait que le moyen de verrouillage comprend une bille solidaire de la première des branches et un verrou solidaire de la deuxième des branches, le verrou comprenant deux mâchoires mobiles l'une par rapport à l'autre, les mâchoires étant conformées pour loger la bille, et un premier moyen élastique sollicitant les mâchoires dans une position de fermeture.

La coopération de la bille avec le verrou permet la solidarisation des branches si une sollicitation de la chaussure par rapport au ski ne dépasse pas une intensité de référence. Au-delà de cette intensité, les branches se séparent et le sous-ensemble de retenue libère le talon de la chaussure. Par suite, la chaussure est libérée du ski. Le passage d'une phase de solidarisation des branches à une phase de séparation des branches se fait de façon brutale.

La chaussure est maintenue avec une liaison intime par rapport au ski pendant la conduite, et elle est libérée en cas de forte sollicitation.

Un avantage est de concilier une conduite précise d'un ski court avec une aptitude à la libération de la chaussure par rapport au ski en cas de forte sollicitation.

Un autre avantage est que la libération du talon de la chaussure se fait dans une large plage de directions, c'est-à-dire soit dans une direction perpendiculaire au ski, soit dans une direction transversale du ski, soit dans une direction intermédiaire entre les deux précédentes.

D'autres caractéristiques et avantages de l'invention seront mieux compris à l'aide de la description qui va suivre, en regard du dessin annexé illustrant, selon un exemple non limitatif, comment l'invention peut être réalisée, et dans lequel :
- la figure 1 est une vue latérale d'une chaussure retenue sur un ski court par un dispositif selon un premier mode de réalisation de l'invention,
- la figure 2 est un agrandissement partiel de la figure 1, montrant notamment une partie d'un sous-ensemble de retenue du talon de la chaussure,
- la figure 3 est une vue qui montre le sous-ensemble de retenue selon III-III de la figure 1,
- la figure 4 est une coupe passant par le sous-ensemble de retenue selon IV-IV de la figure 1,
- la figure 5 est une coupe selon V-V de la figure 3,
- la figure 6 est une coupe selon VI-VI de la figure 3,
- la figure 7 est un schéma du sous-ensemble du dispositif selon la figure 3, dans une première position de fermeture,
- la figure 8 est similaire à la figure 7, mais correspond à une deuxième position de fermeture du sous-ensemble,
- la figure 9 est similaire à la figure 7 et 8, mais correspond à une ouverture du sous-ensemble,
- la figure 10 est similaire aux figures 7, 8 et 9, mais correspond au sous-ensemble après ouverture,
- la figure 11 est une courbe qui représente les efforts exercés par le sous-ensemble sur la chaussure entre la première position de fermeture et l'ouverture,
- la figure 12 est similaire à la figure 4, mais correspond à un second mode de réalisation,
- la figure 13 est similaire aux figures 4 et 12, mais correspond à un troisième mode de réalisation,
- la figure 14 est similaire aux figures 4, 12 et 13, mais correspond à un quatrième mode de réalisation.

Le premier mode de réalisation de l'invention va être décrit ci-après à l'aide des figures 1 à 11.

De manière connue comme le montre la figure 1, une chaussure 1 est retenue sur un ski court 2 par un dispositif de retenue 3.

La chaussure 1, représentée en trait mixte pour des raisons de commodité, comprend une semelle 4, une tige 5, un embout avant 6 situé dans une zone avant de la chaussure 1, et un embout arrière 7 situé dans une zone arrière de la chaussure 1 au niveau du talon.

Le ski 2 s'étend longitudinalement entre une extrémité avant 8 et une extrémité arrière 9, et présente une face supérieure 10 opposée à une face inférieure ou semelle 11. Bien entendu, la face 10 est prévue pour recevoir le dispositif 3, et la semelle 11 est prévue pour glisser sur la neige.

Le dispositif 3 comprend une plaque 12 qui présente une face supérieure 13 prévue pour recevoir la semelle 4, ainsi qu'une face inférieure 14 prévue pour s'appuyer sur la face supérieure 10 du ski 2.

La plaque 12 est retenue sur le ski 2 par un moyen non représenté, comme par exemple un ensemble de vis vissées dans le ski 2 à travers des orifices de la plaque 12.

La plaque 12 est de préférence une pièce monobloc, mais pourrait aussi être un ensemble de plusieurs pièces. Par exemple, la plaque 12 pourrait comprendre deux demi-plaques, l'une recevant une zone avant de la semelle 4, l'autre recevant une zone arrière de la semelle 4.

La retenue de la chaussure 1 sur le dispositif 3 se fait par un moyen de retenue avant représenté sous la forme d'un étrier avant 15, et par un sous-ensemble de retenue arrière 16.

L'étrier avant 15 comprend, comme il est connu par un homme du métier, un fil rigide 17 associé à une poignée 18. La poignée 18 peut être placée par une action manuelle dans une position de fermeture ou dans une position d'ouverture, de façon à retenir ou à libérer l'embout 6 de la chaussure 1.

Le sous-ensemble de retenue arrière 16 est visible sur la figure 2 dans une position de fermeture, c'est-à-dire de retenue de l'embout arrière 7.

Selon l'invention, la retenue de l'embout arrière 7 sur la plaque 12 se fait au moyen d'un serre-semelle qui présente une forme complémentaire à celle de l'embout 7.

Comme le montre la figure 2, l'embout 7 de la chaussure 1 présente la forme générale d'un tenon en saillie dans une direction longitudinale de la chaussure 1 à l'arrière de la semelle 4. L'embout 7 présente une face supérieure 19 et une face arrière 20, faces sur lesquelles prennent appui des faces de retenue 21 et 22 du serre-semelle.

Le serre-semelle doit être compris comme étant une partie de la surface externe d'un moyen de verrouillage du sous-ensemble de retenue 16.

Comme le montre la figure 3, le sous-ensemble de retenue arrière 16 comprend notamment une première branche 23 et une deuxième branche 24 reliées l'une à l'autre d'une part par le moyen de verrouillage, et d'autre part par un tourillon 25.

Les branches 23, 24 sont de préférence faites avec un câble d'acier, mais un lien réalisé en fibres synthétiques pourrait convenir, de même qu'un lien réalisé avec un fil rigide.

Le tourillon 25 traverse un orifice de la plaque 12, de façon à retenir le sous-ensemble de retenue arrière 16 sur la plaque 12.

Le tourillon 25 est de préférence réalisé en acier, ou avec un alliage métallique.

Le moyen de verrouillage, et donc le serre-semelle, est situé au-dessus de l'embout arrière 7 quand la chaussure 1 est retenue sur la plaque 12 du dispositif 3.

Le moyen de verrouillage comprend une butée 26 solidaire de la branche 23, et un verrou 27 solidaire de la branche 24.

La butée 26 doit être comprise comme étant une pièce prévue pour venir au contact du verrou 27, et être retenue par ce dernier de manière amovible, comme il sera expliqué après.

Bien entendu, la butée 26 et le verrou 27 présentent chacun une partie des faces 21 et 22 du serre-semelle.

Ainsi, lorsqu'ils sont solidarisés l'un à l'autre, la butée 26 et le verrou 27 forment le serre-semelle pour retenir l'embout arrière 7 sur la plaque 12.

Cela revient à dire que le serre-semelle est constitué par deux pièces solidaires de façon amovible l'une par rapport à l'autre.

Le contact de la butée 26 avec le verrou 27 se fait par emboîtement mâle-femelle. Par exemple, la butée 26 présente un doigt 28 prévu pour se loger dans une cavité 29 du verrou.

Une forme particulière d'emboîtement est montrée à la figure 6. Le doigt 28 et la cavité 29 ont chacun une forme triangulaire. Bien entendu, d'autres formes pourraient être prévues, notamment des formes courbes.

Ainsi, comme on le comprendra mieux par la suite, la butée 26 et le verrou 27 s'alignent l'un par rapport à l'autre quand ils se rapprochent l'un de l'autre. Quand l'emboîtement est réalisé, les faces 30, 31 du doigt 28 et 32, 33 de la cavité sont en contact, et les faces 21, 22 du serre-semelle sont tangentes.

Comme on le comprend par exemple à l'aide de la figure 3, une face de verrouillage 34 de la butée 26 se trouve en vis à vis du verrou 27 quand l'emboîtement du doigt 28 dans la cavité 29 est réalisé.

De préférence, une bille 35 solidaire de la butée 26 est retenue en saillie par rapport à la surface 34, par un moyen représenté sous la forme d'une portion de câble 36 associée à un moyen élastique, appelé deuxième moyen élastique par distinction par rapport au premier moyen élastique.

Par exemple, le deuxième moyen élastique est réalisé sous la forme d'un ressort 37.

Comme on le voit mieux sur la figure 4, une des deux extrémités de la portion de câble 36 est reliée à la bille 35 par un moyen représenté sous la forme d'un moulage de la bille, réalisé directement sur l'extrémité de la portion après que l'extrémité ait été aplatie. Tout autre moyen pourrait convenir. La portion de câble 36 traverse un orifice étroit 38 puis un orifice élargi 39 de la butée 26. L'autre extrémité de la portion de câble 36 reçoit un embout 40 retenu par exemple au moyen d'une vis 41.

Le ressort 37 prend appui sur un fond 42 de l'orifice 39 pour solliciter l'embout 40 dans un sens d'éloignement du fond 42. En conséquence, une sollicitation sur la bille 35, dans un sens d'éloignement de la face de verrouillage 34, tend à comprimer le ressort 37. Plus la sollicitation sur la bille 35 est élevée, plus le ressort s'oppose à un éloignement de la bille par rapport à la face 34.

Cependant la bille 35 ne peut s'éloigner au-delà d'une distance de référence, ou limite, par rapport à la surface 34. Cette distance est obtenue quand une face d'appui 43 de l'embout 40 est en contact avec une face d'appui 44 de la butée 26. A ce moment là, le ressort 37 est dans un état de compression maximal.

La bille 35 doit être comprise comme étant un embout dont la forme de réalisation préférée est sensiblement celle d'une sphère. Cependant, la bille 35 pourrait présenter une forme de tronc de cône, une forme cylindrique, une forme biseautée, ou autre.

Le verrou 27 comprend une mâchoire fixe 45 et une mâchoire mobile 46, cette dernière étant mobile en rotation par rapport à la mâchoire fixe 45 selon une articulation d'axe 47 réalisée par tout moyen connu tel qu'un tourillon. Les mâchoires 45, 46 présentent respectivement une cavité 48, 49 qui permet d'accueillir une portion de la bille 35. La cavité 48, 49 présente de préférence une forme complémentaire de celle de la bille 35, mais ce n'est pas une obligation.

Le premier moyen élastique sollicite en permanence les mâchoires 45, 46 vers une position de fermeture, c'est-à-dire de façon que les cavités 48, 49 se rapprochent l'une de l'autre.

Le premier moyen élastique comprend une vis 50 solidarisée à la mâchoire fixe 45 par une articulation d'axe 51, l'articulation étant réalisée par tout moyen connu tel qu'un tourillon. La vis 50 traverse une fente 52 de la mâchoire mobile 46 pour faire saillie par rapport à cette dernière. Un élément élastique réalisé sous la forme d'un ressort 53 prend appui sur une molette 54, vissée sur la vis 50, pour solliciter la mâchoire 46 vers la mâchoire 45. La mollette 54 permet d'ajuster la tension du ressort 53.

Tout autre moyen élastique tel qu'une épaisseur de matière viscoélastique pourrait remplacer le ressort 53.

L'articulation d'axe 51 de la vis 50 permet une rotation de la vis 50 par rapport à la mâchoire fixe 45, quand la mâchoire mobile 46 tourne selon l'axe d'articulation 47 par rapport à la mâchoire fixe. Cet effet est dû à l'action du ressort 53 sur la mâchoire mobile 46, comme on le verra mieux par la suite.

Il s'ensuit que la sollicitation du ressort 53 sur une face d'appui 55 de la mâchoire mobile 46 est toujours orientée perpendiculairement à la face d'appui 55. Un avantage est que le rendement mécanique de la sollicitation du ressort 53 est maximal.

Comme le montre la figure 5, le verrou 27 est muni d'un guide qui permet l'introduction manuelle de la bille 35 entre les mâchoires 45, 46. Le guide est réalisé sous la forme d'un évasement 56 dont le contour est défini en partie au moins par une surface incurvée 57 de la mâchoire fixe 45, et par une surface incurvée 58 de la mâchoire mobile 46. Le plus grand diamètre de l'évasement 56, désigné par la lettre d, est supérieur au diamètre de la bille 35.

Un interstice 59 sépare les mâchoires 45, 46 quand la bille est retenue dans les cavités 48, 49.

Le moyen de verrouillage élastique est solidarisé aux branches 23, 24 comme expliqué ci-après à l'aide de la figure 4.

Chacune des branches 23, 24 est une portion de câble qui présente une extrémité solidarisée l'une à la butée 26, l'autre à la mâchoire fixe 45 du verrou 27.

Chaque portion de câble 23, 24 présente une autre extrémité solidarisée l'une à un disque 60, l'autre à un disque 61 du sous-ensemble de retenue 16. Par exemple, chaque moyen de solidarisation d'une branche 23, 24 peut être réalisé par sertissage.

Les disques 60, 61 sont reliés entre eux par le tourillon 25, chaque disque étant de préférence soudé au tourillon 25.

Le fonctionnement du dispositif 3 est expliqué ci-après à l'aide des figures 7 à 11.

La figure 7 schématise le sous-ensemble de retenue arrière 16 dans la position de fermeture qu'il occupe sur les figures 1 à 4, pendant la retenue de l'embout arrière 7. La bille 35 est retenue par le verrou 27 en étant pincée dans les cavités 48, 49 sous l'action du ressort 53. Les surfaces 30, 31 du doigt 28 et 32, 33 de la cavité 29 sont en contact.

Bien entendu, le sous-ensemble de retenue arrière 16 retient l'embout 7 pendant que l'étrier avant 15 retient l'embout 6. De ce fait la semelle 4, et donc la chaussure 1, est retenue sur la plaque 12.

La retenue de l'embout 7 schématisée à la figure 7 correspond à un cas où le périmètre du sous-ensemble 16 est minimal.

Le périmètre est délimité par le tourillon 25, la branche 23, le moyen de verrouillage, et la branche 24.

Le périmètre est minimal, en général, en l'absence de cale de neige entre la plaque 12 et la semelle 4 de la chaussure 1.

Si une cale de neige se trouve entre la plaque 12 et la semelle 4, comme c'est le cas à la figure 8, le périmètre du sous-ensemble 16 est supérieur au périmètre minimal. Dans ce cas, les surfaces 30, 31 du doigt 28 et 32, 33 de la cavité 29 sont éloignées les unes des autres, la butée 26 est éloignée du verrou 27, le ressort 37 est plus comprimé qu'il ne l'était dans le cas de la figure 7.

Tel qu'il est représenté à la figure 8, le sous-ensemble 16 présente un périmètre maximal dans un cas où la bille 35 est retenue par le verrou 27. Le ressort 37 est comprimé au maximum, et l'embout 40 est en appui sur la face 44 de la butée 26.

Il est important de remarquer que le deuxième moyen élastique ou ressort 37, qui s oppose au déplacement de la bille 35 dans un sens d'accroissement du périmètre du sous-ensemble 16, agit sans que le premier moyen élastique ou ressort 53 ait permis une libération de la bille 35.

Dans un cas où une sollicitation de l'embout arrière 7 sur le sous-ensemble de retenue arrière 16 atteint une valeur de référence, dans une direction qui tend à accroître encore le périmètre du sous-ensemble 16, le moyen de verrouillage libère l'embout arrière 7 comme on le voit sur la figure 9.

La direction de sollicitation peut être un éloignement de l'embout 7 par rapport à la plaque 12 sensiblement perpendiculairement à la face supérieure 13, selon la flèche F1.

La direction peut aussi être orientée transversalement par rapport au dispositif 3, pour éloigner le talon par rapport à la plaque 12 selon la flèche F2 ou F3.

Bien entendu une combinaison de sollicitations perpendiculaire et transversale, par exemple selon la flèche F4 ou F5, tend également à accroître le périmètre du sous-ensemble 16.

Quand la valeur de référence de la sollicitation est atteinte, les mâchoires 45, 46 s'éloignent l'une de l'autre contre l'action du ressort 53 pour libérer la bille 35. La libération se fait quasiment instantanément, car la forme de la bille 35 agit comme un levier sur les formes des cavités 48, 49 des mâchoires 45, 46. Bien entendu, la butée 26 et le verrou 27 ne sont plus en contact l'un avec l'autre après la libération de la bille 35. Cela signifie que le sous-ensemble de retenue arrière 16 est ouvert, que l'embout arrière 7 est libéré, et que la chaussure 1 n'est plus retenue sur le dispositif 3.

Bien entendu, dès que la bille 35 est libérée, les mâchoires 45, 46 sont à nouveau rapprochées l'une de l'autre comme on le voit sur la figure 10.

De même, la bille 35 se rapproche de la face 34 sous l'action du ressort 37.

L'utilisateur peut refermer le sous-ensemble 16 en remettant la bille 35 dans le verrou 27.

Pour cela, il lui suffit d'approcher la butée 26 du verrou 27 de façon que le doigt 28 se trouve dans ou à proximité de la cavité 29. Ensuite, il suffit de placer la bille 35 dans l'évasement 56 du verrou 27. Une simple pression du doigt sur la bille 35, dans un sens de rentrée dans l'évasement 56, suffit à provoquer une pénétration de la bille 35 dans le verrou 27 contre l'action du ressort 53. Après pénétration, le sous-ensemble 16 est dans une situation de verrouillage telle que représentée sur les figures 1 à 4, et 7 ou 8.

La pratique du ski avec le ski 2 et le dispositif 3 selon l'invention se fait habituellement sans qu'il soit nécessaire d'ouvrir ou de fermer le sous-ensemble de retenue arrière 16, car le chaussage nécessite seulement une action sur la poignée 18 de l'étrier avant 15. Il est nécessaire de manipuler le sous-ensemble de retenue arrière 16 pour le refermer seulement après qu'il se soit ouvert par une action non commandée de l'utilisateur.

Le sous-ensemble de retenue arrière 16 se comporte à la fois comme un limiteur d'effort et comme un système élastiquement déformable. Ce comportement est visualisé à la figure 11.

Sur le repère, l'axe des abscisses correspond à un accroissement du périmètre du sous-ensemble 16 entre la valeur minimale et la valeur maximale, cette dernière étant obtenue au moment de la libération de la bille 35.

L'axe des ordonnées correspond aux efforts exercés par le serre-semelle sur l'embout arrière 7, ou vice-versa. Le périmètre est repéré par la lettre P, et les efforts sont désignés par la lettre S.

Entre les points A et B de la courbe, le périmètre du sous-ensemble 16 s'accroît proportionnellement à une compression du ressort 37.

Le périmètre peut varier par exemple en fonction de la variation d'épaisseur de cale de neige, ou en fonction de déformations du ski pendant la conduite.

Une sollicitation maximale de la chaussure 1 par rapport au sous-ensemble 16, c'est-à-dire la sollicitation de référence préalablement évoquée, correspond au point C de la courbe. Quand cette sollicitation est atteinte, la bille 35 est libérée.

L'observation de la courbe montre que le moyen élastique de la butée 26 permet un amortissement de petites déformations, ou la compensation de variations du périmètre du sous-ensemble 16, tant que le moyen élastique de la butée 26 n'est pas sollicité au-delà de sa capacité maximale. Ensuite, un effort plus important provoque l'ouverture brutale du sous-ensemble 16. Le talon de la chaussure 1 est libéré.

Les éléments constitutifs du dispositif 3 peuvent être fabriqués avec tous les matériaux et selon toutes les techniques connues de l'homme du métier.

En particulier, la plaque 12 et la poignée 18 sont faites de préférence avec une matière plastique dure armée ou non.

Les autres éléments sont de préférence réalisés en métal, en alliage métallique ou en matière plastique dure.

Le deuxième mode de réalisation de l'invention est décrit ci-après à l'aide de la figure 12.

Pour des raisons de commodité, les éléments semblables à ceux du premier mode de réalisation ne sont pas décrits en détail.

Selon le deuxième mode de réalisation, seul un sous-ensemble de retenue arrière 70 du dispositif de retenue présente des différences par rapport au premier mode de réalisation.

Comme le montre la figure 12, le sous-ensemble 70 comprend un moyen de verrouillage et un câble 71.

Le moyen de verrouillage comprend une butée 72 et un verrou 73.

La butée 72 présente une face de verrouillage 74 en vis-à-vis du verrou 73. Une cavité 75 de la butée 72 accueille un manchon 76 et un moyen élastique représenté sous la forme d'un ressort 77.

Un orifice 78 relie la cavité 75 à l'extérieur de la butée 72 au niveau de la face 74.

Une portion de câble 79 solidarise une bille 80 à la butée 72 comme suit.

La bille 80 est surmoulée sur une extrémité de la portion 79 après que l'extrémité ait été aplatie, selon la technique connue sous le nom de margueritage. L'autre extrémité de la portion 79 est solidarisée dans le fond du manchon 76 par un moyen représenté sous la forme d'une vis 81. La portion 79 s'étend entre la bille 80 et le fond du manchon 76 en passant par l'orifice 78 et à travers le ressort 77.

Lorsque le sous-ensemble 70 est sollicité de façon que son périmètre tende à s'accroître, le ressort 77 se comprime jusqu'à ce qu'une face 82 du manchon arrive en appui sur un fond 83 de la cavité 75.

En même temps que le ressort 77 se comprime, la bille 80 et le verrou 73 s'éloignent de la face 74.

Si la sollicitation s'accroît, le verrou 73 libère la bille comme il a été expliqué en rapport avec le premier mode de réalisation.

La structure et le fonctionnement du verrou 73 sont identiques à ceux du verrou 27 selon le premier mode de réalisation.

La butée 72 est également munie d'un bouchon 84, rapporté par tout moyen convenable tel qu'un collage, un vissage, un encliquetage ou autre. L'une des fonctions du bouchon 84 est de protéger la cavité 75 contre les salissures. Une autre fonction du bouchon 84 est de limiter un déplacement du manchon 76 dans un sens d'éloignement du fond 83 après que le verrou 73 ait libéré la bille 80.

Il s'ensuit que la pénétration de la portion 79 dans l'orifice 78 est limitée. L'avantage est que la bille 80 reste toujours suffisamment éloignée de la face 74, pour que l'utilisateur puisse facilement la manipuler à la main sans enlever ses gants, quand il veut l'introduire dans le verrou 73 après que la bille 80 ait été libérée par le verrou.

Bien entendu, d'autres moyens qu'un bouchon pourraient être utilisés pour limiter la pénétration de la portion de câble 79.

Un moyen de visualisation permet à l'utilisateur d'apprécier la tension du ressort 77 après chaussage.

Ce moyen est représenté sous la forme d'une fenêtre 85 ménagée dans la butée 72, et d'un repère 86 réalisé sur le manchon 76, par exemple au moyen d'une bague de couleur. La fenêtre 85 est un orifice qui peut être ou non rempli avec une matière transparente ou translucide, telle qu'une matière plastique.

Le serre-semelle du sous-ensemble 70 présente par ailleurs deux faces prévues pour plaquer le talon de la chaussure vers la plaque 12, une face 87 conformée sur la butée 72, et une face 88 conformée sur la mâchoire fixe du verrou 73.

Une saillie plus importante de la face 88 par rapport à la face 87, en direction de la plaque 12, réduit le frottement du talon de la chaussure 1 sur la face 87.

Par ailleurs, le câble 71 relie l'un à l'autre la butée 72 au verrou 73 en traversant un orifice de la plaque 12.

Chaque extrémité du câble 71 est noyée dans la matière constitutive de la butée 72 ou de la mâchoire fixe du verrou 73, selon la technique du margueritage. Le câble 71 présente la forme d'un U, obtenue en emboutissant le câble au niveau des angles 89, 90.

Bien entendu, il peut être prévu que le câble 71 soit guipé, c'est-à-dire recouvert d'une gaine protectrice en matière plastique.

Le sous-ensemble 70 fonctionne comme le sous-ensemble 16 du premier mode de réalisation.

Le troisième mode de réalisation de l'invention est décrit ci-après à l'aide de la figure 13.

A nouveau, les éléments semblables aux précédents modes de réalisation ne sont pas décrits en détail. De même, seul un sous-ensemble de retenue arrière 100 présente des différences par rapport aux autres modes de réalisation.

Le sous-ensemble 100 présente une butée 101 et un verrou 102, ce dernier étant identique aux verrous 27 et 73 des modes précédents.

Le moyen élastique qui permet un éloignement d'une bille 103, par rapport à une face de verrouillage 104, est réalisé sous la forme d'un ressort 105 logé dans la bille 103. Une portion de câble 106 est retenue de manière fixe dans la butée 101 par un moyen représenté sous la forme d'une vis 107. Ainsi, la bille 103 reste facilement manipulable par l'utilisateur après une libération par le verrou 102, puisque le câble 106 la maintient en saillie par rapport à la face 104.

La butée 101 et le verrou 102 sont respectivement retenus à la plaque 12 par une portion de câble 108, 109 en forme de L.

Chacune des portions 108, 109 présente une extrémité noyée dans la butée 101 ou dans le verrou 102, et une extrémité munie d'un embout logé dans un orifice de la plaque 12.

Ainsi, le ressort 105 permet une variation de la longueur du sous-ensemble, ce qui est équivalent à une variation de périmètre.

Le sous-ensemble 100 fonctionne comme les sous-ensembles 16, 70 des modes de réalisation précédents.

Le quatrième mode de réalisation de l'invention est décrit ci-après à l'aide de la figure 14.

Encore, les éléments semblables aux autres modes de réalisation ne sont pas décrits en détail. De même, seul un sous-ensemble de retenue arrière 120 présente des différences par rapport aux autres modes de réalisation.

Le sous-ensemble 120 présente une butée 121 et un verrou 122, ce dernier étant similaire aux verrous 27, 73 et 102 des modes précédents.

Le moyen élastique, qui permet une variation du périmètre du sous-ensemble 120, est réalisée sous la forme de deux ressorts 123, 124 disposés aux extrémités d'un câble 125 dans des cavités 126, 127 de la butée 121 et du verrou 122.

Bien entendu, un seul ressort situé d'un seul côté pourrait être utilisé.

Une bille 128 est quant à elle retenue de façon non élastique sur la butée 121.

Un câble 129 et une vis 130 sont utilisés à cet effet.

Le sous-ensemble 120 fonctionne de façon semblable aux sous-ensembles 16, 70 et 100 des modes de réalisation précédents.

On peut remarquer que pour les troisième et quatrième modes de réalisation, c'est la compression totale du ou des ressorts qui limite l'accroissement du périmètre du sous-ensemble avant libération de la bille par le verrou. La compression totale est obtenue quand les spires des ressorts sont jointives.

Bien entendu, l'invention n'est pas limitée aux modes de réalisation ainsi décrits, et comprend tous les équivalents techniques pouvant entrer dans la portée des revendications qui vont suivre.

En particulier, il peut être prévu un moyen de réglage de la tension du moyen élastique de la butée.

Il peut être prévu que le sous-ensemble soit solidarisé au ski 2 autrement que par une plaque 12, la semelle 4 venant dans ce cas directement en contact avec la face supérieure 10 du ski 2.

## Revendications

1. Dispositif de retenue (3) d'une chaussure (1) sur un ski court (2), le dispositif (3) comprenant une plaque (12), la plaque (12) présentant une face supérieure (13) prévue pour recevoir au moins une partie de la semelle (4) de la chaussure (1) et une face inférieure (14) prévue pour prendre appui sur le ski (2), le dispositif (3) comprenant un sous-ensemble de retenue (16, 70, 100, 120) prévu pour retenir une extrémité de la semelle de la chaussure (1) sur la face supérieure (13) de la plaque (12), le sous-ensemble de retenue comprenant une première (23) et une deuxième (24) branche solidarisées l'une à l'autre de façon amovible par un moyen de verrouillage, caractérisé par le fait que le moyen de verrouillage comprend une bille (35, 103) solidaire de la première (23, 108) des branches et un verrou (27, 102) solidaire de la deuxième des branches (24, 109), le verrou (27) comprenant deux mâchoires (45, 46) mobiles l'une par rapport à l'autre, les mâchoires (45, 46) étant conformées pour loger la bille (35), et un premier moyen élastique sollicitant les mâchoires (45, 46) dans une position de fermeture.

2. Dispositif de retenue (3) selon la revendication 1, caractérisé par le fait que le premier moyen élastique comprend une vis (50) vissée dans une mâchoire fixe (45), la vis (50) traversant une tente (52) d'une mâchoire mobile (46), et un ressort (53) qui prend appui sur une molette (54) vissée sur la vis (50) pour solliciter la mâchoire mobile (46) vers la mâchoire fixe (45).

3. Dispositif de retenue selon la revendication 1 ou 2, caractérisé par le fait que le moyen de verrouillage présente encore un serre-semelle, un deuxième moyen élastique permettant une variation du périmètre du sous-ensemble (16, 70, 100, 120) sur une plage déterminée.

4. Dispositif de retenue (3) selon l'une des revendications 1 à 3, caractérisé par le fait que la bille (35, 80, 103) est solidaire d'une butée (26, 72, 101) prévue pour prendre appui sur le verrou (27, 73, 102) quand la bille (35, 80, 103) est retenue par le verrou (27, 73, 102), la butée (26, 72, 101) étant solidaire de la première (23, 108) branche, le deuxième moyen élastique s'opposant à un éloignement de la bille (35, 80, 103) par rapport à une face (34, 74, 104) de la butée (26, 72, 101) en vis à vis du verrou (27, 73, 102) quand la bille (35, 80, 103) est retenue par le verrou (27, 73, 102).

5. Dispositif de retenue (3) selon la revendication 4, caractérisé par le fait que le deuxième moyen élastique est un ressort (37, 77) qui agit sur la bille (35) par l'intermédiaire d'un câble (36, 79).

6. Dispositif de retenue (3) selon l'une des revendications 3 à 5, caractérisé par le fait qu'il comprend un moyen de réglage de la tension du deuxième moyen élastique.

7. Dispositif de retenue (3) selon l'une des revendications 1 à 6, caractérisé par le fait que le verrou (27) est muni d'un guide qui permet l'introduction manuelle de la bille (35) entre les mâchoires (45, 46).

8. Dispositif de retenue (3) selon l'une quelconque des revendications 1 à 7, caractérisé par le fait que le serre-semelle comprend une première partie solidaire de la butée (26) et une deuxième partie solidaire du verrou (27), les parties s'emboîtant l'une dans l'autre quand la bille (35) est retenue par les mâchoires (45, 46).

9. Dispositif de retenue (3) selon l'une quelconque des revendications 1 à 8, caractérisé par le fait que les mâchoires fixe (45) et mobile (46) sont articulées l'une par rapport à l'autre.

10. Dispositif de retenue (3) selon l'une des revendications 1 à 9, caractérisée par le fait que le premier moyen élastique comprend une vis (50) articulée par rapport à la mâchoire fixe (45), la vis (50) traversant une fente (52) de la mâchoire mobile (46), un ressort (53) prenant appui sur une molette (54) vissée sur la vis (50) pour solliciter la mâchoire mobile (46) vers la mâchoire fixe (45).

11. Sous-ensemble de retenue (16, 70, 100, 120) prévu pour retenir une extrémité de la semelle d'une chaussure (1) sur une plaque (12) ou sur un ski court (2), le sous-ensemble de retenue comprenant deux branches (23, 24) solidarisées l'une à l'autre de façon amovible par un moyen de verrouillage, caractérisé par le fait que le moyen de verrouillage comprend une bille (35) solidaire de la première branche (23) et un verrou (27) solidaire de la deuxième branche (24), le verrou (27) comprenant deux mâchoires (45, 46) mobiles l'une par rapport à l'autre, les mâchoires (45, 46) étant conformées pour loger la bille (35), et un premier moyen élastique sollicitant les mâchoires (45, 46) dans une position de fermeture.

12. Sous-ensemble de retenue (16, 70, 100, 120) selon la revendication 11, caractérisé par le fait que le moyen de verrouillage présente encore un serre-semelle, un deuxième moyen élastique permettant une variation de la longueur du sous-ensemble (16, 70, 100, 120) sur une plage déterminée.
